# DEMANDE DE BREVET EUROPEEN

(11) **EP 0 279 754 A2**
(43) Date de publication de la demande: **24.08.1988**
(21) Numéro de dépôt: 88420030.4
(22) Date de dépôt: 29.01.1988
(51) Int. Cl.: B65D 85/18, A47B 87/02, B65D 5/42, B65D 21/02

(54) **Boîte à chaussures**

(30) Priorité: 29.01.1987 FR 8701225
(71) Demandeur: Langloys, Hugues, F-69260 Charbonnières (FR)
(72) Inventeur: Langloys, Hugues, F-69260 Charbonnières (FR)

(57) **Abrégé**

Boîte de rangement plus spécifiquement destinée aux chassures de forme parallélipipédique caractérisée en ce qu'elle possède une face avant (6) qui, réalisée au moins partiellement en un matériau transparent, est ouvrable pour permettre l'accès à l'intérieur de la boîte, et en ce qu'elle est équipée de moyens d'accrochage (12-15) complémentaire avec des boîtes identiques vis-à-vis desquelles elle est superposée et juxtaposée latéralement.

## Description

La présente invention concerne un dispositif de boîtes destinées à recevoir différents objets et en particulier des chassures et des bottes.

Cette invention permet d'en améliorer la présentation et le rangement chez le fabricant, le négociant ou l'utilisateur de ces objets. En ce qui concerne les chaussures et les bottes, par exemple, on trouve dans le commerce des petits meubles destinés à l'usage des particuliers, mais ils sont souvent bas, donc peu pratiques, et qu'en outre ils sont souvent confinés dans des endroits qui rendent leur usage encore moins facile et agréable (dessous d'escaliers, recoins divers, cagibis etc ...). Certains particuliers conservent leurs chaussures dans les boîtes d'origine, mais cette solution n'est pas sans inconvénients : boîtes aveugles, qu'il faut référencer et empiler et désempiler à chaque utilisation, à cause de leur couvercle classique. La présente invention a pour but de palier ces inconvénients à l'aide d'une boîte à face antérieure transparente, permettant la vision de son contenu, à ouverture frontale permettant à la boîte de rester en place lors de son utilisation, et adaptable à d'autres boîtes horizontalement et verticalement pour former un bloc de rangement bien adapté aux besoins et aux possibilités de chacu

A titre d'exemple non limitatif on va décrire un modèle de réalisation de l'invention dans sa version "matière plastique" et dans sa version carton.

Dans sa version en matière plastique (polypropylène par exemple) la boîte (figure 1) est présentée montée. En fait elle est proposée à l'utilisateur éventuel en système Kit "à plat". Cette présentation permet de gagner du volume lors du transport et du stockage de la boîte. La (figure 2) donne le détail de la fabrication et du montage de la boîte. Sur cette (figure 2) on voit que la face supérieure 1 et inférieure 2 sont renforcées par des bourrelets latéraux (3) sur 3 cotés. Ils sont destinés à renforcer la rigidité de ces faces et comprennent 6 orifices (4) dans lesquels viendront se loger les 6 tenons (5) de fixation moulés dans la face latérale (6) et les 6 tenons de fixation (5) moulés dans la face latérale (7). Les bourrelets (3) ne sont prévus que sur 3 cotés de la face supérieure (1) et de la face inférieure (2). Un léger décrochage (8) est prévu avant les arêtes communes des faces 1 et 2 avec la face antérieure (9) pour ne pas gêner la manoeuvre de cette face pivotante. Dans les bourrelets (3) des faces 1 et 2 sont également prévus deux orifices (10) où viendront se loger les 4 tenons de fixation (11) de la face postérieure (12). La face antérieure transparente (figure 9) en polystyrène cristal (par exemple) sera moulée avec un pivot (13) dans ses deux angles supérieurs, pivotant dans les orifices (14) prévus à cet effet sur les faces 6 et 7 assurant ainsi la fonction charnière. Cette face transparente sera manoeuvrée face à son trou central 20 qui servira aussi à son aération.

La simple pesanteur tiendra cette face en position verticale, la butée (15) moulée dans la face 2 l'empêchant de pivoter à l'intérieur de la boîte. L'assemblage de ces 6 pièces est facile, une notice précisant que la face supérieure doit être fixée la dernière. Le système de fixation des boîtes verticalement les unes aux autres est réalisé par les 4 tenons (16) moulés sur une face 1 se logeant dans les 4 orifices (17) prévus sur la face 2 d'une autre boîte. La fixation horizontale se fait par les 2 tenons de fixation (18) prévus dans la face 7 et se logeant dans les deux orifices (19) prévus sur la face 6 d'une autre boîte. Les dimensions extérieures de la boîte sont de 320x230x160mm. Une boîte de hauteur 3 fois supérieure est prévue pour les bottes. Une boîte de 280 x 180 x 160 mm est prévue pour le modèle chaussures de dames.

La deuxième version décrite concerne des boîtes en carton et en matière plastique pour la face transparente, (figure 3). Il existe aussi deux dimensions de cette boîte, l'une pour ranger les chaussures hommes et l'autre pour les chaussures dames. Les dimensions respectives sont 320 x 230 x 160 mm, et 280 x 180 x 160 mm. Un modèle de hauteur 3 fois supérieure est prévu pour le rangement des bottes avec chaque modèle. La boîte (figure 3) est réalisée en carton micro-canelures, verso blanc, impression en couleur et veni au recto. elle comprend une face supérieure (1) une face inférieure (2) deux faces latérales (3) et (4) et une face postérieure (5) en carton. La face antérieure (6) est découpée dans le prolongement de la face inférieure et pivote sur le pli qu'elle forme sur son arête avec la face antérieure. Elle est munie d'une très large fenêtre découpe formant un cadre de 25 mm d'épaisseur. Cette fenêtre est habillée par une feuille de PVC (7) transparent, collée au verso de la face antérieure. La manoeuvre de cette face pivotante s'effectue par l'onglet (8) découpé dans la partie supérieure du cadre. La fermeture de la boîte est assurée par une patte de fixation (9) venant se loger dans l'encoche (10) prévue à cet effet dans le pli formé par le rabat (11) de la face supérieure à l'intérieur de la boîte. Deux pattes de fixation verticale (12) sont découpées dans les arêtes longitudinales de la face supérieure. Ces deux pattes viendront se loger dans les ouvertures corresponsantes (13) d'une autre boîte, assurant l'assemblage vertical des deux boîtes. Une patte de fixation latérale (14) découpée sur la face 3 dans le pli de son arête inférieure viendra se loger dans l'ouverture (15) pratiquée dans la face latérale (4) d'une autre boîte assurant l'assemblage horizontal des 2 boîtes. Afin de gagner en volume pour le transport et le stockage des boîtes, elles sont munies d'un fond automatique qui permet leur présentation à plat. La découpe pratiquée dans une diagonale 21 et le pli pratiqué dans l'autre 22 permettent l'encliquetage central des deux ergots de verrouillage 23. La mise en forme s'effectue simplement, après avoir exercé une légère pression sumultanée sur les deux arêtes longitudinales de la boîte à plat (figure 4). Il n'y a plus qu'à rentrer les 2 rabats latéraux (14 et 15) puis le rabat central (11) à l'intérieur de la boîte. Elle est prête à l'emploi.

## Revendications

1). BOÎTE À CHAUSSURES DE FORME PARALLÉLIPIDÉDIQUE CARACTÉRISÉE EN CE QU'ELLE POSSÈDE UNE FACE AVANT QUI, RÉALISÉE AU MOINS PARTIELLEMENT EN UN MATÉRIAU TRANSPARENT, EST OUVRABLE POUR PERMETTRE L'ACCÈS À L'INTÉRIEUR DE LA BOÎTE, ET EN CE QU'ELLE EST ÉQUIPÉE DE MOYENS D'ACCROCHAGE COMPLÉMENTAIRE AVEC DES BOÎTES IDENTIQUES VIS-À-VIS DESQUELLES ELLE EST SUPERPOSÉE ET JUXTAPOSÉE LATÉRALEMENT.

2). BOÎTE SELON LA REVENDICATION 1, CARACTÉRISÉE EN CE QUE LA BOÎTE EST RÉALISÉE ENTIÈREMENT EN MATIÈRE PLASTIQUE INJECTÉE (POLYPROPYLÈNE PAR EXEMPLE) POUR LE CORPS ET LE FOND DE LA BOÎTE, ET POLYSTYRÈNE CRISTAL (PAR EXEMPLE) POUR LA FACE ANTÉRIEURE.

3). BOÎTE SELON LA REVENDICATION N°1 ET 2 CARACTÉRISÉE EN CE QUE LA FACE TRANSPARENTE EST MONTÉE PIVOTABLE AUTOUR DE SON ARÉTE SUPÉRIEURE GRÂCE AUX DEUX PIVOTS SE LOGEANT DANS LES 2 ORIFICES PRÉVUS DANS L'ANGLE SUPÉRIEURE DES FACES LATÉRALES EN LÉGER RETRAIT DE LEUR ARÉTE COMMUNE AVEC LA FACE TRANSPARENTE.

4). BOÎTE SELON LES REVENDICATIONS 1 À 3 CARACTÉRISÉE EN CE QUE LA FACE ANTÉRIEURE TRANSPARENTE COMPORTE. EN SON CENTRE UN ORIFICE DESTINÉ À L'AÉRATION DE LA BOÎTE, ET À LA MANOEUVRE DE CETTE FACE TRANSPARENTE, ET CARACTÉRISÉE EN CE QUE EN POSITION VERTICALE LA FACE TRANSPARENTE REPOSE CONTRE LA BUTÉE D'ARRÊT PRÉVUE SUR LA FACE INFÉRIEURE, QUI L'EMPÊCHE DE PIVOTER À L'INTÉRIEUR DE LA BOÎTE.

5). BOÎTE SELON LES REVENDICATIONS 1 À 4 CARACTÉRISÉE EN CE QUE LES MOYENS DE FIXATIONS VERTICALES SONT SONSTITUÉS DE 4 TENONS PLACÉS SUR LE SOMMET DE LA BOÎTE ET S'ENGAGEANT DANS LES 4 ORIFICES PRÉVUS DANS LA FACE INFÉRIEURE D'UNE AUTRE BOÎTE ET CARACTÉRISÉE EN CE QUE LES MOYENS DE FIXATIONS HORIZONTALES SONT CONSTITUÉS DE 2 TENONS PLACÉS DANS LA FACE LATÉRALE D'UNE BOÎTE ET S'ENGAGEANT DANS LES ORIFICES PRÉVUS DANS LA FACE LATÉRALE OPPOSÉE D'UNE AUTRE BOÎTE.

6). BOÎTE SELON LES REVENDICATIONS 1 À 3 CARACTÉRISÉE EN CE QUE LES 5 FACES CONSTITUANT LE CORPS ET LE FOND DE LA BOÎTE SONT EN CARTON ET LA FACE ANTÉRIEURE RÉALISÉE EN MATÉRIAU TRANSPARENT. AU MOINS PARTIELLEMENT.

7). BOÎTE SELON LES REVENDICATIONS 1 À 3 ET 6 CARACTÉRISÉE EN CE QUE LA FACE ANTÉRIEURE TRANSPARENTE EST RÉALISÉE PAR UNE DÉCOUPE EN FORME DE FENÊTRE FERMANT UN CADRE SUR CETTE FACE ANTÉRIEURE. CETTE FENÊTRE EST HABILLÉE PAR UNE FEUILLE DE PVC COLLÉE AU VERSO DU CADRE AINSI FORMÉ.

8). BOÎTE SELON LES REVENDICATIONS 1 À 3 ET 6 ET 7 CARACTÉRISÉE EN CE QUE LA FACE ANTÉRIEURE TRANSPARENTE PIVOTE SUR SON ARÊTE INFÉRIEURE POUR PERMETTRE UNE LARGE OUVERTURE DE LA BOÎTE, QUI SE FAIT À L'AIDE DE L'ERGOT PRÉ-DÉCOUPÉ DANS LA PARTIE SUPÉRIEURE DU CADRE ET CARACTÉRISÉE EN CE QUE POUR TENIR LA BOÎTE FERMÉE ON PLACE LA PATTE DE FIXATION DÉCOUPÉE SOLIDAIREMENT DU CADRE DANS L'ENCOCHE PRÉVUE DANS L'ARÊTE DU RABAT DE LA FACE SUPÉRIEURE.

9). BOÎTE SELON L'UNE QUELCONQUE DES REVENDICATIONS DE 1 À 3 ET DE 6 À 8 CARACTÉRISÉE EN CE QUE LES MOYENS DE FIXATION VERTICALE SONT CONSTITUÉS PAR DES PATTES PRÉ-DÉCOUPÉES DANS LA FACE SUPÉRIEURE D'UNE BOÎTE ET SE FIXANT DANS LES ENCOCHES CORRESPONDANTES DÉCOUPÉES DANS LA FACE INFÉRIEURE D'UNE AUTRE BOÎTE CARACTÉRISÉE EN CE QUE LES MOYENS DE FIXATION LATÉRALE SONT RÉALISÉS PAR UNE PATTE DÉCOUPÉE DANS LA FACE LATÉRALE D'UNE BOÎTE ET SE FIXANT DANS L'ENCOCHE CORRESPONDANTE DÉCOUPÉE DANS LA FACE LATÉRALE D'UNE AUTRE BOÎTE.

10). BOÎTE SELON L'UNE QUELCONQUE DES REVENDICATIONS DE 1 À 9 CARACTÉRISÉE EN CE QUE LES FACES LATÉRALES SONT DE HAUTEURS DIFFÉRENTES. LA PLUS GRANDE DES HAUTEURS ÉTANT UNE MULTIPLE DE LA PLUS PETITE.
